# EUROPÄISCHE PATENTSCHRIFT

(11) **EP 1 947 623 B1**
(45) Veröffentlichungstag und Bekanntmachung des Hinweises auf die Patenterteilung: **11.11.2009**
(21) Anmeldenummer: 07024268.0
(22) Anmeldetag: 14.12.2007
(51) Int. Cl.: G08G 1/01, G08G 1/16

(54) **Verfahren und Vorrichtung zur dynamischen Klassifikation von Objekten und/oder Verkehrssituationen**
Method and device for the dynamic classification of objects and/or traffic situations
Procédé et dispositif destinés à la classification dynamique d'objets et/ou de situations de trafic

(30) Priorität: 17.01.2007 DE 102007002562
(43) Veröffentlichungstag der Anmeldung: 23.07.2008
(73) Patentinhaber: AUDI AG, 85045 Ingolstadt (DE)
(72) Erfinder: Riedel, Helmut, Dr., 86697 Oberhausen (DE); Meier, Frank, 85134 Stammham (DE)
(74) Vertreter: Thielmann, Frank

(56) Entgegenhaltungen:
- WO-A-2005/052883
- WO-A-2005/064566
- DE-A1- 10 336 638
- DE-A1-102005 043 471

## Beschreibung

Die Erfindung betrifft ein Verfahren und eine Vorrichtung zur dynamischen Klassifikation von Objekten und/oder Verkehrssituationen. Insbesondere betrifft die Erfindung ein Verfahren zur Klassifikation von Objekten und/oder Verkehrssituationen, wobei für die Klassifikation mindestens eines Objektes bzw. einer Verkehrssituation ein erster Klassifikator und mindestens ein zweiter Klassifikator zur Verfügung gestellt werden, wobei der erste Klassifikator und der mindestens zweite Klassifikator unterschiedliche oder unterschiedlich trainierte Klassifikatoren sind. Des Weiteren betrifft die Erfindung eine Vorrichtung zur Objekt- und/oder Situationsklassifikation umfassend ein Assistenzsystem mit einem ersten Klassifikator wobei das Assistenzsystem mindestens einen sich von dem ersten Klassifikator unterscheidenden und/oder einen im Vergleich zu dem ersten Klassifikator unterschiedlich trainierten zweiten Klassifikator aufweist.

Die Unterstützung des Fahrers eines Kraftfahrzeuges mit Hilfe technischer Mittel hat in der jüngeren Vergangenheit zunehmend an Bedeutung gewonnen. Solche technischen Hilfsmittel werden je nach Verwendungszweck auch als Fahrerassistenz- bzw. Sicherheitssysteme bezeichnet.

Eine Gruppe von Fahrerassistenz- bzw. Sicherheitssystemen ist die Gruppe der so genannten vorausschauenden Fahrerassistenz- bzw. Sicherheitssysteme. Mit diesen Systemen sollen durch technische Hilfsmittel, insbesondere durch Kameras oder sonstige Sensorik Objekte und/oder Verkehrssituationen erkannt und klassifiziert werden, um den Fahrer ggf. frühzeitig auf etwaige Gefahrensituationen aufmerksam zu machen oder Gegenmaßnahmen einleiten zu können. Solche Gegenmaßnahmen sind beispielsweise die Auslösung von Gurtstraffersystemen sowie Eingriffe in Bremse oder Lenkung.

Zur Klassifikation von Objekten und/oder Verkehrssituationen werden unterschiedliche Klassifikationsverfahren, beispielsweise auf Basis von Entscheidungsbäumen, Neuronalen Netzen oder Support Vector Machines, eingesetzt. Auf der Grundlage solcher Klassifikationsverfahren erstellte Softwaremodule zur Klassifizierung werden als Klassifikatoren bezeichnet.

Klassifikatoren können mit Hilfe von Trainingsdaten optimiert werden, um die Zahl der zu erkennenden Objekte und/oder Verkehrssituationen sowie die Erfolgsquote zu erhöhen. Nachteilig ist jedoch, dass das Trainieren der Klassifikatoren nicht nur aufwändig ist, sondern darüber hinaus die Gefahr besteht, dass Klassifikatoren "übertrainiert" werden. Ein zu intensives Trainieren eines Klassifikators führt nämlich dazu, dass dieser Klassifikator in Bezug auf die antrainierten Muster eine hohe Leistungsfähigkeit aufweist, wohingegen die Leistungsfähigkeit bei der Klassifikation von nicht antrainierten Mustern deutlich vermindert ist. Ein generalisierter Klassifikator hingegen weist auch in Bezug auf nicht antrainierte Muster eine hohe Leistungsfähigkeit auf, erreicht jedoch in Spezialfällen nicht die Leistungsfähigkeit eines spezialisierten Klassifikators. Klassifikatoren lassen sich daher nicht so auslegen, dass sie ähnlich wie das menschliche Gehirn in nahezu sämtlichen Anwendungsfällen eine hohe Klassifikationsleistung aufweisen.

Die DE 103 36 638 A1 beschreibt ein gattungsgemäßes Verfahren und eine gattungsgemäße Vorrichtung zur Klassifizierung von Objekten mittels einer Umfeldsensorik. Die Umfeldsensorik erfasst hierbei Objektdaten, welche eine Form, Abmessungen und eine Geschwindigkeit der jeweiligen Objekte umfassen. Diese Objektdaten werden unterschiedlichen Klassifikatoren zugeführt. Ein erster Klassifikator ist hierbei zum Erkennen eines Fußgängers anhand der ihm zur Verfügung gestellten Objektdaten ausgelegt, während ein zweiter Klassifikator zum Erkennen eines PKW ausgelegt ist.

Die WO 2005/052883 A1 beschreibt ein Verfahren zum Ermitteln einer Fahrsituation, beispielsweise von Stop- und Go-Verkehr, Stadtverkehr oder Landstraßenverkehr. Hierbei werden eine Fahrgeschwindigkeit sowie Längs- und Querbeschleunigungen des Kraftfahrzeugs, ein eingelegter Gang sowie Lenkradbewegungen als Eingangsdaten erfasst und mittels eines trainierten neuronalen Netzes als Klassifikator ausgewertet. Es werden die Eingangsdaten mit gespeicherten, für die Fahrsituation typischen Daten verglichen und aufgrund einer Ähnlichkeit der Daten die Fahrsituation klassifiziert.

Die WO 2005/064566 A1 beschreibt ein Verfahren, bei welchem für einen Straßentyp, etwa eine Autobahn, Bundesstraße, Nebenstraße oder dergleichen, eine zu erwartende Mindestgeschwindigkeit ermittelt wird. Bei Unterschreiten dieser Mindestgeschwindigkeit wird die Verkehrssituation als "Stau" klassifiziert. Hierbei können typische Mindestgeschwindigkeiten durch Berücksichtigung von Randbedingungen wie Wetter und Straßenführung modifiziert werden. Der Straßentyp wird mittels eines Navigationssystems bestimmt.

Die nachveröffentlichte DE 10 2005 043 471 A1 beschreibt ein Verfahren zum Ansteuern eines Fahrerassistenzsystem. Hierbei werden zum Beobachten räumlich unterschiedlicher Streckenabschnitte unterschiedliche Beobachter eingesetzt. Beispielsweise kann ein erster Beobachter bei dichtem Verkehr zum Einsatz kommen und ein zweiter Beobachter bei ruhigem Verkehr. Die Beobachter verfolgen dann als Fahrzeuge erkannte Objekte auf den jeweiligen Streckenabschnitten.

Der Erfindung liegt die Aufgabe zugrunde, ein Verfahren und eine Vorrichtung zur Klassifikation von Objekten und/oder Verkehrssituationen mit erhöhter Leistungsfähigkeit zur Verfügung zu stellen.

Die Lösung der Aufgabe erfolgt erfindungsgemäß mit den Merkmalen der Ansprüche 1 bzw. 13.

Gemäß dem erfindungsgemäßen Verfahren werden zur Klassifikation von Objekten und/oder Verkehrssituationen für die Klassifikation mindestens eines Objektes bzw. einer Verkehrssituation ein erster Klassifikator und mindestens ein zweiter Klassifikator zur Verfügung gestellt, wobei der erste Klassifikator und der mindestens zweite Klassifikator unterschiedliche oder unterschiedlich trainierte Klassifikatoren sind. Vor einer Klassifikatorauswahl werden in einem ersten Schritt mindestens ein Mal Randbedingungen ermittelt. In einem zweiten Schritt erfolgt dann ein an die ermittelten Randbedingungen angepasstes Auswählen zumindest eines zu verwendenden Klassifikators aus den zur Verfügung gestellten Klassifikatoren. In einem dritten Schritt wird der zumindest ein ausgewählter Klassifikator zum Klassifizieren von Objekten und/oder Verkehrssituationen verwendet. Randbedingungen können in diesem Zusammenhang sämtliche erfassbaren Parameter im Umfeld des Durchführungsortes des Verfahrens sein. Falls das Verfahren in einem Kraftfahrzeug durchgeführt wird, können solche Randbedingungen beispielsweise Informationen zur Außentemperatur, zur Position des Kraftfahrzeuges, über die Licht- und/oder Straßenverhältnisse, einzelne Fahrzeugparameter etc. sein. Durch die Bereitstellung von mindestens zwei unterschiedlichen oder unterschiedlich trainierten Klassifikatoren und die Berücksichtigung von Randbedingungen ist der zu verwendende Klassifikator nicht starr vorgegeben, sondern es kann eine an die entsprechenden Randbedingungen angepasste Klassifikatorauswahl erfolgen. Mit dem erfindungsgemäßen Verfahren kann daher wirksam vermieden werden, dass unter bestimmten Randbedingungen ungeeignete Klassifikatoren zum Einsatz kommen.

In einer bevorzugten Ausführungsform des erfindungsgemäßen Verfahrens werden die Randbedingungen periodisch ermittelt, so dass eine Klassifikatorauswahl dynamisch an die Randbedingungen angepasst erfolgen kann. Eine periodische Ermittlung der Randbedingungen hat insbesondere dann, wenn zwischen den einzelnen Ermittlungen nur kleine Zeitintervalle liegen, den Vorteil, dass Veränderungen der Randbedingungen zeitnah erfasst werden und unmittelbar bei der Klassifikatorauswahl berücksichtigt werden können. Fährt ein Fahrzeug beispielsweise an einem sonnigen Tag in einen Tunnel, ändern sich innerhalb kürzester Zeit die Lichtverhältnisse, während die übrigen Randbedingungen im wesentlichen konstant bleiben. Bei periodischer Ermittlung der Randbedingungen wird diese Veränderung innerhalb eines Zyklus unmittelbar erkannt und dahingehend berücksichtigt, dass - sofern ein speziell für Dunkelheit vorgesehener oder ein für Dunkelheit besser geeigneter Klassifikator zur Verfügung steht - unmittelbar dieser Klassifikator ausgewählt wird.

In einer weiter bevorzugten Ausführungsform des erfindungsgemäßen Verfahrens wird die Ermittlung der Randbedingungen mit Hilfe von in einem Kraftfahrzeug angeordneten Hilfsmitteln durchgeführt. Die meisten modernen Kraftfahrzeuge weisen bereits in ihrer Basisausstattung eine Vielzahl von Hilfsmitteln auf, welche dazu geeignet sind, in Bezug auf eine Klassifikatorauswahl nützliche Informationen zu liefern. Solche Hilfsmittel können nahezu ohne zusätzlichen technischen und finanziellen Mehraufwand zur Ermittlung von Randbedingungen eingesetzt werden.

Ein erstes Beispiel für ein solches Hilfsmittel ist eine etwaig vorhandene Zustands- und Umfeldsensorik, insbesondere ein Elektronisches Stabilitätsprogramm (ESP), eine Kamera, ein Radarsystem, die Information eines Global Positioning System (GPS) etc. Mit einer Zustands- und Umfeldsensorik kann beispielsweise die aktuelle Position (Koordinaten) eines Fahrzeuges und damit das Land ermittelt werden, in welchem sich ein Fahrzeug befindet. Ferner lässt sich die Geschwindigkeit und Bewegungsrichtung sowie die aktuelle Traktion des Fahrzeuges ermitteln. Solche Informationen können dahingehend genutzt werden, dass auf deren Grundlage etwaig vorhandene länderspezifische Klassifikatoren ausgewählt werden, welche in Bezug auf länderspezifische Markierungen, Links- oder Rechtsverkehr, eine länderspezifische Anordnung von Verkehrszeichen (z.B. Verkehrszeichen überwiegend am rechten Straßenrand angeordnet), länderspezifische Verkehrszeichen etc. trainiert sind.

Weitere Beispiele für in einem Kraftfahrzeug angeordnete Hilfsmittel sind Telematik- und Wetterdienste sowie Datums- und/oder Uhrzeitinformationen, wobei der Begriff Telematikdienste auch die Verwendung von GPS und digitalisierten Karten umfasst. Mit solchen Hilfsmitteln können insbesondere Besonderheiten in Bezug auf die Witterung bzw. in Bezug auf die aktuelle Tages- und/oder Jahreszeit berücksichtigt werden.

In einer besonders bevorzugten Ausführungsform des erfindungsgemäßen Verfahrens erfolgt eine Klassifikatorauswahl aufgrund einer Korrelationstabelle, wobei in der Korrelationstabelle festgelegt ist, unter welchen Randbedingungen welcher Klassifikator am leistungsstärksten ist. Dies kann beispielsweise dadurch erfolgen, dass im Vorfeld ein Gütemaß für die Leistungsfähigkeit festgelegt wird und dass mit Hilfe von Versuchen für jede Kombination von Randbedingungen ein Klassifikator bestimmt wird, welcher unter den jeweils vorliegenden Randbedingungen am leistungsstärksten ist. Ein Beispiel für ein verwendbares Gütemaß ist die Trefferquote der Klassifikatoren, d.h. die Wahrscheinlichkeit, dass ein Klassifikator bei vorgegebenen Randbedingungen eine korrekte Klassifikation vornimmt. Die Zuordnung zwischen den erfassten Randbedingungen und dem jeweils leistungsstärksten Klassifikator muss nicht zwingend mittels einer Korrelatiönstabelle erfolgen. Es können auch alternative Zuordnungsmodelle verwendet werden.

Gemäß einer weiteren Ausführungsform des erfindungsgemäßen Verfahrens erfolgt eine Klassifikation eines Objektes bzw. einer Verkehrssituation aufgrund von zwei oder mehr Klassifikatoren, wobei die ausgewählten Klassifikatoren sequentiell eingesetzt werden. Durch den sequentiellen Einsatz von Klassifikatoren können beispielsweise die Vorteile eines generalisierten Klassifikators mit den Vorteilen von spezialisierter Klassifikatoren verknüpft werden, indem durch einen ersten Klassifikator eine grobe Klassifikation durchgeführt und dann mit Hilfe eines zweiten, nachgeschalteten Klassifikators eine Verfeinerung der Klassifikation vorgenommen wird.

Die Klassifikatorauswahl kann entweder streng deterministisch oder auf Basis eines übergeordneten Klassifikationsverfahrens wie z.B. mit Hilfe eines Entscheidungsbaumes oder eines Neuronalen Netzes erfolgen. Dabei kann gemäß einer ersten Alternative vorgegeben werden, ob die Klassifikatorauswahl durch ein übergeordnetes Klassifikationsverfahren erfolgen soll oder gemäß einer zweiten Alternative in Abhängigkeit von den ermittelten Randbedingungen durchgeführt wird.

Die zweite Alternative ist insbesondere dann geeignet, wenn zu befürchten ist, dass einzelne Randbedingungen vom System möglicherweise nicht eindeutig ermittelt werden oder ermittelbar sein können. Stehen beispielsweise aufgrund widersprüchlicher Informationen zweier Hilfsmittel keine zuverlässigen Informationen über die Witterungssituation zur Verfügung, kann auf der Grundlage eines Neuronalen Netzes eine Witterungssituation ermittelt werden, welche aufgrund der übrigen verfügbaren Informationen naheliegend erscheint.

Im Zusammenhang mit Applikationen, welche sicherheitsrelevante Aspekte betreffen, werden Neuronale Netze hingegen selten eingesetzt, da Entscheidungen aufgrund von Neuronalen Netzen insbesondere mittel- bis langfristig nicht eindeutig vorhersagbar sind. Dementsprechend wird für derartige Applikationen bevorzugt vorgegeben, dass eine Klassifikatorauswahl auf der Grundlage eines Entscheidungsbaumes oder aufgrund eines anderen deterministischen Verfahrens erfolgen soll.

In einer alternativen Ausführungsform des erfindungsgemäßen Verfahrens werden die ermittelten Randbedingungen vor der Auswahl eines zu verwendenden Klassifikators überprüft und/oder aufbereitet. Dazu kann insbesondere eine Steuereinheit vorgesehen sein, welche Informationen über ermittelte Randbedingungen teilweise oder vollständig überprüft und, insbesondere im Fall von widersprüchlichen oder unvollständigen Informationen, die Randbedingungen plausibilisiert. Zu einer Plausibilisierung eignen sich auch "unscharfe" Verfahren, wie z.B. eine Klassifikation mittels Neuronaler Netze.

Die Erfindung zeigt sich auch an einer erfindungsgemäßen Vorrichtung zur Objekt- und/oder Situationsklassifikation umfassend ein Assistenzsystem mit einem ersten Klassifikator sowie einen Dateneingang für Randbedingungen, wobei das Assistenzsystem mindestens einen sich von dem ersten Klassifikator unterscheidenden und/oder einen im Vergleich zu dem ersten Klassifikator unterschiedlich trainierten zweiten Klassifikator aufweist, wobei eine Klassifikatorauswahleinheit vorgesehen ist, welche dazu ausgebildet ist, aufgrund von über den Dateneingang erfassten Randbedingungen ein an die erfassten Randbedingungen angepasstes Auswählen zumindest eines Klassifikators aus den zur Verfügung gestellten Klassifikatoren vorzunehmen und wobei der zumindest eine ausgewählte Klassifikator dazu verwendbar ist, eine Objekt- und/oder Situationsklassifikation vorzunehmen. Auf die im Zusammenhang mit dem vorstehend beschriebenen erfindungsgemäßen Verfahren dargelegten Vorteile wird hiermit verwiesen.

Weitere vorteilhafte Ausgestaltungen und Weiterbildungen der Erfindung ergeben sich aus den Unteransprüchen sowie aus der Beschreibung im Zusammenhang mit den Zeichnungen.

Es zeigen:
- Fig. 1: ein System umfassend eine erfindungsgemäße Vorrichtung in einer ersten Ausführungsform sowie
- Fig. 2: ein System umfassend eine erfindungsgemäße Vorrichtung in einer zweiten Ausführungsform.

Fig. 1 zeigt ein System 100 umfassend ein erstes Assistenzsystem 120, ein zweites Assistenzsystem 140, weitere Assistenzsysteme (in Fig. 1 durch vier Punkte angedeutet) sowie ein m-tes Assistenzsystem 160. Jedes der Assistenzsysteme 120, 140, 160 ist eine erfindungsgemäße Vorrichtung zur Objekt- und/oder Situationsklassifikation.

Die Erfindung wird im Folgenden anhand des zweiten Assistenzsystems 140 näher erläutert, wobei das zweite Assistenzsystem 140 der Verkehrszeichenerkennung dient und Bestandteil eines Kraftfahrzeuges (nicht gezeigt) ist.

Das zweite Assistenzsystem 140 weist einen Dateneingang für Randbedingungen 142, eine Klassifikatorauswahleinheit 144 sowie einen ersten Klassifikator (K 21) 146, einen zweiten Klassifikator (K 22) 148, einen dritten Klassifikator (K 23) 150 sowie einen vierten Klassifikator (K 24) 152 auf. Der erste Klassifikator 146 ist ein generalisierter Klassifikator, der zweite Klassifikator 148 ist ein auf den Verkehr bei Tag in Deutschland spezialisierter Klassifikator, der dritte Klassifikator ist ein auf den Verkehr bei Nacht in Deutschland spezialisierter Klassifikator, und der vierte Klassifikator ist ein spezialisierter Klassifikator für den Verkehr außerhalb Deutschlands. Die Klassifikatorauswahleinheit 144 weist eine Abfrageeinheit (nicht gezeigt) auf, über welche das zweite Assistenzsystem 140 permanent Daten des im Fahrzeug vorhandenen GPS-Systems sowie Datums- und Uhrzeitinformationen abfragen kann.

Wird das zweite Assistenzsystem 140 aktiviert, erfolgt mit Hilfe der Abfrageeinheit sogleich eine Abfrage des GPS über die Position des Fahrzeuges sowie ein Abfrage über das aktuelle Datum und die aktuelle Uhrzeit. Die so abgefragten Randbedingungen werden über den Dateneingang 142 an die Klassifikatorauswahleinheit 144 übermittelt, welche die ermittelten Randbedingungen mit einer Korrelationstabelle vergleicht.

Die Korrelationstabelle enthält für jede vollständige Konstellation von Randbedingungen, d.h. für jede Kombination aus Standort des Fahrzeuges, Datum und Uhrzeit eine Zuweisung eines für diese Kombination besonders geeigneten Klassifikators. Mit Hilfe eines Vergleichsmoduls (nicht gezeigt) entscheidet die Klassifikatorauswahleinheit 144 auf der Grundlage dieser Korrelationstabelle, welcher Klassifikator für die Klassifikation des Verkehrszeichens verwendet wird.

Ist eine Randbedingung nicht verfügbar, beispielsweise weil das GPS zum Ermittlungszeitpunkt keine Werte über die Position des Fahrzeuges (innerhalb oder außerhalb Deutschlands) liefert, bestimmt die Klassifikatorauswahleinheit 144, dass in einem ersten Schritt der erste generalisierte Klassifikator 146 verwendet wird, um eine erste grobe Klassifikation vorzunehmen und mit Hilfe eines Neuronalen Netzes zu bestimmen, welche Position des Fahrzeuges am wahrscheinlichsten ist. Auf der Grundlage dieser ersten Klassifikation wird dann in einem zweiten Schritt eine zweite Klassifikation mit dem Klassifikator vorgenommen, wobei der Klassifikator ausgewählt wird, welcher aufgrund den nach der ersten Klassifikation vorliegenden Informationen am leistungsstärksten ist.

Wie in Fig. 1 gezeigt, sind die übrigen Assistenzsysteme 120, 160 analog aufgebaut, wobei die Zahl der in die jeweiligen Assistenzsysteme integrierten Klassifikatoren je nach gewünschter Leistung variierbar ist, was durch die punktierten Linien zwischen K 12 und K 1 n bzw. K m1 und K mn angedeutet ist. Gemeinsam ist den Assistenzsystemen jedoch, dass auch das erste und das m-te Assistenzsystem 120, 160 einen Dateneingang 122 bzw. 162 aufweisen, wobei die Datenübertragung zu sämtlichen Assistenzsystemen 120, 140, 160, insbesondere wenn diese in räumlicher Nähe zueinander angeordnet sind, über eine gemeinsame Datenleitung 180, insbesondere einen CAN-Bus erfolgen kann.

Das in Fig. 2 gezeigte System 200 umfasst ein erstes Assistenzsystem 220, ein zweites Assistenzsystem 240, weitere Assistenzsysteme (in Fig. 2 durch vier Punkte angedeutet) sowie ein m-tes Assistenzsystem 260 und ist insoweit analog zu dem in Fig. 1 gezeigten System 100 aufgebaut. Für gleiche Elemente werden daher bei dem in Fig. 2 gezeigten zweiten Assistenzsystem 200 um 100 erhöhte Bezugszeichen verwendet.

Das in Fig. 2 gezeigte System 200 unterscheidet sich von dem in Fig. 1 gezeigten System 100 dadurch, dass das System 200 zusätzlich eine Steuereinheit 290 umfasst. Diese nimmt zunächst sämtliche Informationen über die vorherrschenden Randbedingungen auf und plausibilisiert diese, sofern widersprüchliche oder unvollständige Informationen vorliegen. Zur Plausibilisierung werden in dem in Fig. 2 dargestellten System Neuronale Netze eingesetzt. Dadurch wird gewährleistet, dass die Klassifikatorauswahleinheiten 224, 244, 264 der Assistenzsysteme 220, 240, 260 stets mit vollständigen Informationen versorgt werden, denn fehlende Informationen werden mit Hilfe der Steuereinheit 290 ergänzt. Dementsprechend kann bei den in Fig. 2 gezeigten Assistenzsystemen 220, 240, 260 auf generalisierte Klassifikatoren verzichtet werden, sofern für jede Konstellation von Randbedingungen spezifische Klassifikatoren zur Verfügung stehen und gewährleistet ist, dass durch die Steuereinheit fehlende Randbedingungen mit hoher Wahrscheinlichkeit richtig ergänzt werden.

## Patentansprüche

1. Verfahren zur Klassifikation von Objekten und/oder Verkehrssituationen, wobei
für die Klassifikation mindestens eines Objektes bzw. einer Verkehrssituation ein erster Klassifikator (146; 246) und mindestens ein zweiter Klassifikator (148; 248) zur Verfügung gestellt werden,
wobei der erste Klassifikator (146; 246) und der mindestens zweite Klassifikator (148; 248) unterschiedliche oder unterschiedlich trainierte Klassifikatoren sind,
**gekennzeichnet durch** folgende Schritte:
a) mindestens ein Mal Ermitteln von Randbedingungen
b) an die ermittelten Randbedingungen angepasstes Auswählen zumindest eines Klassifikators aus den zur Verfügung gestellten Klassifikatoren (146; 246; 148; 248) und
c) Verwenden des zumindest einen ausgewählten Klassifikators zum Klassifizieren von Objekten und/oder Verkehrssituationen.

2. Verfahren nach Anspruch 1,
**dadurch gekennzeichnet, dass**
die Randbedingungen periodisch ermittelt werden und eine Klassifikatorauswahl dynamisch an die periodisch ermittelten Randbedingungen angepasst erfolgt.

3. Verfahren nach Anspruch 1 oder 2,
**dadurch gekennzeichnet, dass**
die Ermittlung der Randbedingungen mit Hilfe von in einem Kraftfahrzeug angeordneten Hilfsmitteln durchgeführt wird.

4. Verfahren nach Anspruch 3,
**dadurch gekennzeichnet, dass**
als Hilfsmittel Zustands- und/oder Umfeldsensorik eines Kraftfahrzeuges verwendet wird.

5. Verfahren nach Anspruch 3 oder 4,
**dadurch gekennzeichnet, dass**
als Hilfsmittel Telematik- und/oder Wetterdienste verwendet werden.

6. Verfahren nach einem der Ansprüche 3 bis 5,
**dadurch gekennzeichnet, dass**
als Hilfsmittel Datums- und/oder Uhrzeitinformationen verwendet werden.

7. Verfahren nach einem der Ansprüche 1 bis 6,
**dadurch gekennzeichnet, dass**
eine Klassifikatorauswahl aufgrund einer Korrelationstabelle erfolgt, wobei in der Korrelationstabelle festgelegt ist, unter welchen Randbedingungen welcher Klassifikator am leistungsstärksten ist.

8. Verfahren nach einem der Ansprüche 1 bis 7,
**dadurch gekennzeichnet, dass**
eine Klassifikation eines Objektes bzw. einer Verkehrssituation aufgrund von zwei oder mehr Klassifikatoren erfolgt, wobei die ausgewählten Klassifikatoren sequentiell eingesetzt werden.

9. Verfahren nach einem der Ansprüche 1 bis 8,
**dadurch gekennzeichnet, dass**
die Klassifikatorauswahl aufgrund eines übergeordneten Klassifikationsverfahrens wie eines Entscheidungsbaumes und/oder aufgrund eines Neuronalen Netzes und/oder aufgrund einer Support Vector Machine und/oder eines anders gearteten regelbasierten Systems erfolgt.

10. Verfahren nach Anspruch 9,
**dadurch gekennzeichnet, dass**
die Auswahl, ob die Klassifikatorauswahl aufgrund eines Entscheidungsbaumes und/oder aufgrund eines Neuronalen Netzes erfolgt, in Abhängigkeit von den ermittelten Randbedingungen erfolgt.

11. Verfahren nach einem der Ansprüche 1 bis 10,
**dadurch gekennzeichnet, dass**
die ermittelten Randbedingungen vor der Auswahl eines zu verwendenden Klassifikators überprüft und/oder aufbereitet werden.

12. Verfahren nach Anspruch 11,
**dadurch gekennzeichnet, dass**
zur Aufbereitung ein unscharfes Verfahren, insbesondere eine Klassifikation mittels Neuronaler Netze, angewendet wird.

13. Vorrichtung zur Objekt- und/oder Situationsklassifikation umfassend ein Assistenzsystem (120; 140; 160; 220; 240; 260) mit einem ersten Klassifikator (146; 246), wobei
das Assistenzsystem (120; 140; 160; 220; 240; 260) mindestens einen sich von dem ersten Klassifikator (146; 246) unterscheidenden und/oder einen im Vergleich zu dem ersten Klassifikator unterschiedlich trainierten zweiten (148; 248) Klassifikator aufweist,
**dadurch gekennzeichnet, dass**
ein Dateneingang (122; 142; 162; 222; 242; 262) für Randbedingungen und eine Klassifikaforauswahleinheit (124; 144; 164; 224; 244; 264) vorgesehen sind, wobei die Klassifikatorauswahleinheit (124; 144; 164; 224; 244; 264) dazu ausgebildet ist, aufgrund von über den Dateneingang (122; 142; 162; 222; 242; 262) erfassten Randbedingungen ein an die erfassten Randbedingungen angepasstes Auswählen zumindest eines Klassifikators aus den zur Verfügung gestellten Klassifikatoren (146; 246; 148; 248) vorzunehmen, wobei der zumindest eine ausgewählte Klassifikator dazu verwendbar ist, eine Objekt- und/oder Situationsklassifikation vorzunehmen.

14. Vorrichtung nach Anspruch 13,
**dadurch gekennzeichnet, dass**
die Klassifikatorauswahleinheit (124; 144; 164; 224; 244; 264) dazu ausgebildet ist, den Dateneingang (122; 142; 162; 222; 242; 262) periodisch auf eine Veränderung der erfassten Randbedingungen zu überprüfen.

15. Vorrichtung nach Anspruch 13 oder 14,
**dadurch gekennzeichnet, dass**
die Klassifikatorauswahleinheit (124; 144; 164; 224; 244; 264) eine Abfrageeinheit aufweist, welche dazu ausgebildet ist, selbständig auf Hilfsmittel zur Erfassung von Randbedingungen eines Kraftfahrzeuges und/oder auf die von Hilfsmitteln eines Kraftfahrzeuges erfassten Randbedingungen zuzugreifen.

16. Vorrichtung nach einem der Ansprüche 13 bis 15,
**dadurch gekennzeichnet, dass**
die Klassifikatorauswahleinheit (124; 144; 164; 224; 244; 264) einen Speicher für eine Korrelationstabelle sowie ein Vergleichsmodul aufweist.

17. Vorrichtung nach einem der Ansprüche 13 bis 16,
**dadurch gekennzeichnet, dass**
die Klassifikatorauswahleinheit (124; 144; 164; 224; 244; 264) die Implementierung eines Entscheidungsbaumes und/oder eines Neuronalen Netzes und/oder einer Support Vector Machine und/oder eines anders gearteten regelbasierten Systems ermöglicht.

18. Vorrichtung nach einem der Ansprüche 13 bis 17,
**dadurch gekennzeichnet, dass**
die Klassifikatorauswahleinheit (124; 144; 164; 224; 244; 264) eine Steuereinheit zur Überprüfung und/oder Aufbereitung erfasster Randbedingungen aufweist.

19. System zur Objekt- und/oder Situationsklassifikation, umfassend mehrere Vorrichtungen nach einem der Ansprüche 13 bis 18.

## Claims

1. Method for the classification of objects and/or traffic situations wherein
a first classifier (146; 246) and at least one second classifier (148; 248) are provided for the classification of at least one object or traffic situation,
the first classifier (146; 246) and the at least second classifier (148; 248) being different or differently-trained classifiers,
**characterized by** the following steps:
a) at least one-time determination of initial conditions,
b) selection of at least one classifier adapted to the determined initial conditions from the classifiers provided (146; 246; 148; 248), and
c) use of the at least one selected classifier for the classification of objects and/or traffic situations.

2. Method according to Claim 1,
**characterized in that**
the initial conditions are determined periodically, and classifier selection is adapted dynamically to the periodically determined initial conditions.

3. Method according to Claim 1 or Claim 2,
**characterized in that**
the determination of initial conditions is made with the aid of resources present in a motor vehicle.

4. Method according to Claim 3,
**characterized in that**
status and/or surround-field sensing systems of a motor vehicle are used as a resource.

5. Method according to Claim 3 or Claim 4,
**characterized in that**
telematics and/or weather services are used as a resource.

6. Method according to any one of Claims 3 to 5,
**characterized in that**
date and/or time information is used as a resource.

7. Method according to any one of Claims 1 to 6,
**characterized in that**
classifier selection is made on the basis of a correlation table laying down which classifier performs best for given initial conditions.

8. Method according to any one of Claims 1 to 7,
**characterized in that**
classification of an object or traffic situation is made on the basis of two or more classifiers, the selected classifiers being used in sequence.

9. Method according to any one of Claims 1 to 8,
**characterized in that**
classifier selection is made on the basis of an imposed classification method such as a decision tree and/or on the basis of a neural network and/or on the basis of a support vector machine and/or of some other kind of rule-based system.

10. Method according to Claim 9,
**characterized in that**
the choice of whether the classifier selection should be made on the basis of a decision tree and/or on the basis of a neural network is made as a function of the determined initial conditions.

11. Method according to any one of Claims 1 to 10,
**characterized in that**
the determined initial conditions are checked and/or edited prior to selection of the classifier to be used.

12. Method according to Claim 11,
**characterized in that**
a fuzzy method, in particular a classification by means of neural networks, is used for the editing process.

13. Device for object and/or situation classification comprising an assistance system (120; 140; 160; 220; 240; 260) with a first classifier (146; 246), wherein
the assistance system (120; 140; 160; 220; 240; 260) comprises at least one second classifier (148; 248) differing from the first classifier (146; 246) and/or trained differently from the first classifier,
**characterized in that**
a data input (122; 142; 162; 222; 242; 262) for initial conditions and a classifier selection unit (124; 144; 164; 224; 244; 264) are provided, the classifier selection unit (124; 144; 164; 224; 244; 264) being configured to carry out, on the basis of initial conditions acquired via the data input (122; 142; 162; 222; 242; 262), selection of at least one classifier adapted to the acquired initial conditions from the classifiers provided (146; 246; 148; 248), the at least one selected classifier being usable for an object and/or situation classification.

14. Device according to Claim 13,
**characterized in that**
the classifier selection unit (124; 144; 164; 224; 244; 264) is configured to periodically check the data input (122; 142; 162; 222; 242; 262) for any change in the initial conditions acquired.

15. Device according to Claim 13 or Claim 14,
**characterized in that**
the classifier selection unit (124; 144; 164; 224; 244; 264) comprises an interrogator unit which is configured to automatically access resources for the detection of initial conditions of a motor vehicle and/or the initial conditions acquired by resources of a motor vehicle.

16. Device according to any one of Claims 13 to 15,
**characterized in that**
the classifier selection unit (124; 144; 164; 224; 244; 264) comprises a memory for a correlation table, and a comparison module.

17. Device according to any one of Claims 13 to 16,
**characterized in that**
the classifier selection unit (124; 144; 164; 224; 244; 264) caters for the implementation of a decision tree and/or neural network and/or support vector machine and/or some other kind of rule-based system.

18. Device according to any one of Claims 13 to 17,
**characterized in that**
the classifier selection unit (124; 144; 164; 224; 244; 264) comprises a control unit for checking and/or editing initial conditions acquired.

19. System for object and/or situation classification comprising a number of devices according to any of Claims 13 to 18.

## Revendications

1. Procédé pour la classification d'objets et/ou de situations de trafic, sachant que
pour la classification d'au moins un objet et/ou situation de trafic, un premier classificateur (146, 246) et au moins un deuxième classificateur (148 ; 248) sont mis à disposition,
le premier classificateur (146 ; 246) et cet au moins deuxième classificateur (148 ; 248) étant des classificateurs différents ou entraînés différemment,
**caractérisé par** les étapes suivantes :
a) détermination, au moins une fois, de conditions marginales
b) sélection adaptée aux conditions marginales déterminées d'au moins un classificateur parmi les classificateurs (146 ; 246 ; 148 ; 248) mis à disposition, et
c) utilisation de cet au moins un classificateur sélectionné pour la classification d'objets et/ou de situations de trafic.

2. Procédé selon la revendication 1,
**caractérisé en ce que**
les conditions marginales sont déterminées périodiquement et qu'il s'en suit un choix de classificateur adapté dynamiquement aux conditions marginales déterminées périodiquement.

3. Procédé selon la revendication 1 ou 2,
**caractérisé en ce que**
la détermination des conditions marginales est réalisée à l'aide de moyens auxiliaires disposés dans un véhicule automobile.

4. Procédé selon la revendication 3,
**caractérisé en ce que**
l'on utilise, en guise de moyens auxiliaires, un système de capteurs d'état et/ou d'environnement d'un véhicule automobile.

5. Procédé selon la revendication 3 ou 4,
**caractérisé en ce que**
l'on utilise des services de télématique et/ou météorologiques en guise de moyens auxiliaires.

6. Procédé selon l'une quelconque des revendications 3 à 5, **caractérisé en ce que** l'on utilise, en guise de moyens auxiliaires, des informations de date et/ou d'heure de montre.

7. Procédé selon l'une quelconque des revendications 1 à 6,
**caractérisé en ce**
**qu'**un choix de classificateur s'effectue sur la base d'une table de corrélation, la table de corrélation déterminant celui des classificateurs qui est le plus puissant en fonction des conditions marginales.

8. Procédé selon l'une quelconque des revendications 1 à 7,
**caractérisé en ce**
**qu'**une classification d'un objet et/ou d'une situation de trafic s'effectue sur la base d'un ou de plusieurs classificateurs, les classificateurs sélectionnés étant utilisés de manière séquentielle.

9. Procédé selon l'une quelconque des revendications 1 à 8,
**caractérisé en ce que**
le choix du classificateur s'effectue sur la base d'un procédé de classification prioritaire, tel un arbre de décision, et/ou sur la base d'un réseau neuronal et/ou sur la base d'une Support Vector Machine et/ou d'un autre système à base de régulation d'un genre différent.

10. Procédé selon la revendication 9,
**caractérisé en ce que**
indépendamment du fait que le choix du classificateur repose sur un arbre de décision et/ou sur un réseau neuronal, la sélection s'effectue en fonction des conditions marginales déterminées.

11. Procédé selon l'une quelconque des revendications 1 à 10,
**caractérisé en ce que**
les conditions marginales déterminées sont vérifiées et/ou préparées avant le choix d'un classificateur à utiliser.

12. Procédé selon la revendication 11,
**caractérisé en ce que**
pour la préparation, on utilise un procédé à incertitude, en particulier une classification à l'aide de réseaux neuronaux.

13. Dispositif pour la classification d'objets et/ou de situations de trafic comportant un système d'aide (120 ; 140 ; 160 ; 220 ; 240 ; 260) avec un premier classificateur (146),
le système d'aide (120 ; 140 ; 160 ; 220 ; 240 ; 260) présentant au moins un deuxième classificateur (148 ; 248) se distinguant du premier classificateur (146 ; 246) et/ou entraîné différemment par rapport au premier classificateur,
**caractérisé en ce que**
l'on prévoit une entrée de données (122 ; 142 ; 162 ; 222 ; 242 ; 262) pour des conditions marginales et une unité de sélection de classificateur (124 ; 144 ; 164 ; 224 ; 244 ; 264), l'unité de sélection de classificateur (124 ; 144 ; 164 ; 224 ; 244 ; 264) étant réalisée de manière à, sur la base de conditions marginales saisies par l'intermédiaire de l'entrée de données (122 ; 142 ; 162 ; 222 ; 242 ; 262), procéder à une sélection adaptée aux conditions marginales saisies d'au moins un classificateur parmi les classificateurs mis à disposition (146 ; 246 ; 148 ; 248), cet au moins un classificateur sélectionné pouvant être utilisé pour réaliser une classification d'objets et/ou de situations de trafic.

14. Dispositif selon la revendication 13,
**caractérisé en ce que**
l'unité de sélection de classificateur (124 ; 144 ; 164 ; 224 ; 244 ; 264) est réalisée de manière à vérifier périodiquement l'entrée de données (122 ; 142 ; 162 ; 222 ; 242 ; 262) en ce qui concerne une modification des conditions marginales saisies.

15. Dispositif selon la revendication 13 ou 14,
**caractérisé en ce que**
l'unité de sélection de classificateur (124 ; 144 ; 164 ; 224 ; 244 ; 264) présente une unité d'interrogation, laquelle est réalisée de manière à accéder de manière autonome à des moyens auxiliaires pour la saisie de conditions marginales d'un véhicule automobile et/ou aux conditions marginales saisies par les moyens auxiliaires d'un véhicule automobile.

16. Dispositif selon l'une quelconque des revendications 13 à 15,
**caractérisé en ce que**
l'unité de sélection de classificateur (124 ; 144 ; 164 ; 224 ; 244 ; 264) présente une mémoire pour une table de corrélation ainsi qu'un module de comparaison.

17. Dispositif selon l'une quelconque des revendications 13 à 16,
**caractérisé en ce que**
l'unité de sélection de classificateur (124 ; 144 ; 164 ; 224 ; 244 ; 264) permet l'implémentation d'un arbre de décision et/ou d'un réseau neuronal et/ou d'une Support Vector Machine et/ou d'un autre système à base de régulation d'un genre différent.

18. Dispositif selon l'une quelconque des revendications 13 à 17,
**caractérisé en ce que**
l'unité de sélection de classificateur (124 ; 144 ; 164 ; 224 ; 244 ; 264) présente une unité de commande pour vérifier et/ou préparer des conditions marginales saisies.

19. Système pour la classification d'objets et/ou de situations de trafic, comportant plusieurs dispositifs selon l'une quelconque des revendications 13 à 18.
